# EUROPÄISCHE PATENTSCHRIFT

(11) **EP 0 513 714 B1**
(45) Veröffentlichungstag und Bekanntmachung des Hinweises auf die Patenterteilung: **01.02.1995**
(21) Anmeldenummer: 92107902.6
(22) Anmeldetag: 11.05.1992
(51) Int. Cl.: E01H 10/00

(54) **Kraftfahrzeug mit einer Vorrichtung zum Ausbringen von flüssigem Auftaumittel auf Verkehrsflächen**
Motorvehicle with distributing device for liquid de-icing agent on traffic surfaces
Véhicule automobile avec dispositif de distribution d'agent de déglace liquide sur des surfaces de circulation

(30) Priorität: 17.05.1991 DE 9106129 U
(43) Veröffentlichungstag der Anmeldung: 19.11.1992
(73) Patentinhaber: SCHMIDT WINTERDIENST- UND KOMMUNALTECHNIK GmbH, D-79837 St Blasien (DE)
(72) Erfinder: Schmidt, Alfred, Dipl.-Ing., W-7821 Bernau (DE)
(74) Vertreter: Grättinger, Günter

(56) Entgegenhaltungen:
- CH-A- 113 878
- DE-A- 1 459 705
- FR-A- 2 133 874

## Beschreibung

Die vorliegende Erfindung betrifft ein Kraftfahrzeug mit einer Vorrichtung zum Ausbringen von flüssigem Auftaumittel auf Verkehrsflächen gemäß dem Oberbegriff von Anspruch 1. Sie betrifft desweiteren gemäß dem Oberbegriff von Anspruch 8 eine Sprühvorrichtung zum Ausbringen von flüssigem Auftaumittel.

Ein gattungsgemäßes Kraftfahrzeug ist aus dem deutschen Gebrauchsmuster 1 929 048 bekannt. Bei dem bekannten Kraftfahrzeug handelt es sich um einen Lastkraftwagen, auf dessen Ladepritsche der Vorratsbehälter für das flüssige Auftaumittel aufgesetzt ist. Der Vorratsbehälter ist dabei so dimensioniert, daß er die Ladepritsche des Lastkraftwagens vollständig ausfüllt und so den gesamten für die mögliche Zuladung zur Verfügung stehenden Raum ausnutzt. Das Sprührohr ist entweder im Bereich der vorderen Stoßstange des Fahrzeuges oder an der hinteren unteren Kante des auf die Ladepritsche aufsetzbaren Vorratsbehälters vorgesehen. Eine vom Antriebsmotor des Trägerfahrzeugs angetriebene Laugenhochdruckpumpe ist im Motorraum des Trägerfahrzeuges untergebracht.

Aus der FR-A-2 133 874 ist eine Sprühvorrichtung der in Anspruch 8 angegebenen Art bekannt. Über die Dimensionierung von deren einzelnen Komponenten im Verhältnis zu den Abmessungen des Trägerfahrzeugs enthält dieses Dokument keine Angaben. Ebensowenig ist die Anordnung der Komponenten der Sprühvorrichtung an dem Trägerfahrzeug und die Art von deren Befestigung beschrieben.

In der CH-A-113 878 ist ein Apparat zum Anbau an ein Fahrzeug beschrieben, der zum Zerstäuben von Flüssigkeiten für verschiedene Zwecke dient. Der Zerstäubungsapparat umfaßt eine vertikale Hohlwelle und mehrere mit dieser verbundene Drahtgeflechtkästen. Diesen wird durch die Hohlwelle die zu zerstäubende, einem Vorratsbehälter entnommene Flüssigkeit zugeführt. Hohlwelle samt Drahtgeflechtkästen werden, von der Fahrzeugachse oder einem Elektromotor angetrieben, in Drehung versetzt, wodurch die in die Drahtgeflechtkästen gelangende Flüssigkeit in einen feinen Nebel zerschlagen wird.

Weiterhin werden im Winterdienst zum Abstumpfen und/oder Auftauen vereister Verkehrsflächen Streufahrzeuge eingesetzt, bei denen es sich üblicherweise um normale Fahrgestelle von Schwer- oder Leicht-LKW mit auf die Ladepritsche aufgesetzten Streugutbehältern handelt. In diesen Behältern wird Sand, Splitt oder Salz oder eine Mischung hiervon transportiert; das Streugut wird über mechanische Transporteinrichtungen wie Schnecken oder Förderbänder auf einen rotierenden Streuteller gefördert, welcher das Streugut auf der Fahrbahnoberfläche verteilt.

Die bekannten Winterdienstfahrzeuge mit einer Vorrichtung zum Ausbringen von flüssigem Auftaumittel oder mit Streuaufsatz haben eine große Nutzlast, damit eine möglichst lange Strecke besprüht bzw. bestreut werden kann, bevor das Winterdienstfahrzeug zur Wiederbefüllung des Vorratsbehälters das Laugen- bzw. Streugutdepot ansteuern muß. Die bekannten Fahrzeuge haben sich unter Einsatzbedingungen, wo lange Strecken gestreut werden müssen, gut bewährt; unter diesen Bedingungen arbeiten sie wirtschaftlich.

Zum Bestreuen von Fußwegen ist desweiteren eine von der Firma Pfau-Kommunalgeräte unter der Bezeichnung ETS vertriebene Streueinrichtung bekannt, welche heckseitig an einem Geländewagen montierbar ist. Die Vorrichtung umfaßt einen Vorratsbehälter, aus welchem das Streugut in einer einstellbaren Dosierung nach unten rieselt. Nachteilig bei dieser Streuvorrichtung ist, daß sie die Achslastverteilung des mit ihr bestückten Fahrzeuges verschlechtert und zudem die Zugänglichkeit der Ladefläche des Geländewagens von hinten erheblich einschränkt.

Insbesondere zum Ende des Winters, bei entsprechenden meteorologischen Verhältsnissen aber auch gelegentlich während des Winters, sind die Straßen weitgehend schnee- und eisfrei; innerhalb eines Bezirkes bestehen dann nur noch wenige, spezifische Punkte (schattige Kurven, Walddurchfahrten und Brücken), welche wegen der Gefahr einer Glatteisbildung mit auftauenden Mitteln behandelt werden müssen. Besonders verkehrsgefährdend sind Stellen mit Schmelzwasserbildung infolge Sonneneinstrahlung, mit der Folge der Vereisung bei sinkenden Temperaturen. Um diese Gefahrenpunkte zu behandeln, haben die Winterdienstfahrzeuge häufig eine Anfahrtstrecke von vielen Kilometern Wegstrecke über trockene Fahrbahnen zurückzulegen. Unter diesen Bedingungen ist ein Einsatz mit den bekannten Winterdienstfahrzeugen, deren Gesamtgewicht im allgemeinen über 10 t liegt, außerordentlich unwirtschaftlich. Aus Kostengründen wird deshalb zum Teil darauf verzichtet, zum Ende des Winters hin die wenigen verbleibenden Gefahrenstellen innerhalb eines Streubezirkes abzustreuen bzw. mit Auftaumitteln zu besprühen. Für die Verkehrsteilnehmer erwachsen daraus besondere Gefahren, weil sie nach längeren Fahrtstrecken auf trockener Fahrbahn nicht mehr damit rechnen, daß sich z.B. in einer im Schatten liegenden Kurve oder auf einer Brücke, Glatteis bildet. Wer hier zu schnell fährt, ist besonders unfallgefährdet.

Der vorliegenden Erfindung liegt die Aufgabe zugrunde, ein Fahrzeug zu schaffen, mit welchem bei Straßenverhältnissen mit nur wenigen, vereinzelten glatteisgefährdeten Stellen die Behandlung mit Auftaumittel im Interesse der Verkehrssicherheit unter wirtschaftlichen Bedingungen möglich ist. Gemäß einem weiteren Aspekt der Erfindung soll eine Sprühvorrichtung zum Ausbringen von flüssigem Auftaumittel auf Verkehrsflächen geschaffen werden, mit der sich ein bekanntes Streckenkontrollfahrzeug besonders einfach in ein Fahrzeug nach der Erfindung umrüsten läßt.

Nach der Erfindung wird die zuerst angegebene Aufgabe durch ein Kraftfahrzeug mit den im kennzeichnen des Anspruchs 1 angegebenen Merkmalen gelöst. Der Lösung der zweiten angegebenen Aufgabenstellung dienen die im kennzeichnen des Anspruchs 8 angegebenen Merkmale einen Sprühvorrichtung. Im Rahmen der Erfindung vorgesehene Streckenkontrollfahrzeuge sind Fahrzeuge der Straßenbauverwaltung, die die regelmäßige Kontrolle des Straßenzustandes durchführen. Es sind über einen geschlossenen Aufbau verfügende Kastenwagen mit einem zulässigen Gesamtgewicht bis zu etwa 3,5 t. In ihrem Nutzraum werden - vor Witterungseinflüssen geschützt - Werkstatteinrichtungen samt Werkzeug, Motorsägen, Bodenbearbeitungsgeräte, Verkehrsschilder, Absperreinrichtungen und dergleichen transportiert; sie sind üblicherweise mit Funk ausgestattet und nahezu ständig im Einsatz. Im Sinne der vorliegenden Anmeldung sind "Streckenkontrollfahrzeuge" ihrem Typ nach Transporter, Klein- und Kleinst-LKW, wobei der geschlossene Aufbau zumeist über eine Hecktür zugänglich ist.

Gemäß der Erfindung werden also solche kontinuierlich oder periodisch im Einsatz befindliche Streckenkontrollfahrzeuge zusätzlich mit einer Vorrichtung zum Ausbringen von flüssigem Auftaumittel versehen; die ohnehin durchzuführenden Kontrollfahrten können somit gleichzeitig der Behandlung der wenigen Gefahrenpunkte mit Auftaumittel dienen. Statt der bisher geübten Praxis, daß nämlich ein Streckenkontrollfahrzeug über Funk ein Streufahrzeug zu den von ihm erkannten zu behandelnden Stellen dirigiert, kann bei Einsatz des erfindungsgemäßen Streckenkontrollfahrzeuges dieses sofort tätig werden. Die Vorrichtung zum Ausbringen von Auftaumittel ist weitgehend an den speziellen Einsatzzweck angepaßt. Durch die Verwendung eines flüssigen Auftaumittels kann die Vorrichtung besonders kompakt aufgebaut sein, wobei gleichzeitig das Auftaumittel besonders rasch wirkt. Durch das entsprechend der vorhandenen Ladefläche und Nutzlastreserve begrenzte Fassungsvermögen des Vorratsbehälters wird der Erkenntnis Rechnung getragen, daß bei den genannten Straßenverhältnissen selten mehr als zwei Kilometer Sprühstrecke als Summe aller einzelnen Sprüheinsätze eines Tages anfällt. Z.B. würde bei einer Fahrbahnbreite von 5 m und einer Ausbringmenge von 20 g/m², d.h. 100 g Salzlauge pro gefahrenem Meter Fahrbahnlänge, ein Tankinhalt von nur 200 l für eine Sprühstrecke von aufsummiert 2 km Fahrbahnlänge ausreichen. Gleichzeitig erlaubt es das begrenzte Fassungsvermögen des Vorratsbehälters, den Raumbedarf der Vorrichtung gering zu halten, so daß noch ausreichend Laderaum für die sonstige Zuladung der Streckenkontrollfahrzeuge verbleibt. Nachdem das Streckenkontrollfahrzeug nur unter den geschilderten speziellen Bedingungen zum Auftauen vereister Flächen eingesetzt wird, ist die Vorrichtung gemäß der Erfindung schließlich mittels eine Schnellmontage ermöglichender Befestigungsmittel an dem Streckenkontrollfahrzeug befestigt. Die Vorrichtung kann somit unter geringstem Aufwand an dem Streckenkontrollfahrzeug angebracht werden, wenn die Wetter- und Straßenverhältnisse dies geboten erscheinen lassen, bzw. abgebaut werden, um außerhalb der saisonbedingten Einsatzzeit Ladegewicht zu sparen.

Dazu ist bei einer Ausführungsform vorgesehen, daß der Vorratsbehälter an dem Streckenkontrollfahrzeug in Unterfluranordnung, bevorzugt neben dem Reserverad, montiert ist. Mit wenigen Handgriffen können der Vorratsbehälter und die übrigen Komponenten an der Unterseite des Fahrzeuges befestigt werden. Die Ladefläche des Streckenkontrollfahrzeuges steht im vollem Umfang zum Transport anderer Gegenstände zur Verfügung. Die Sprüheinrichtung kann ohne Eingriffe in das vorhandene Streckenkontrollfahrzeug eingebaut werden, insbesondere ohne Durchbrüche für Leitungen und dgl. vom Laderaum nach außen.

Bei einer anderen Ausgestaltung der Erfindung ist der Vorratsbehälter im Inneren des geschlossenen Aufbaus des Streckenkontrollfahrzeuges angeordnet. Der Vorratsbehälter ist dabei in seinem Format an die bestehenden Platzverhältnisse angepaßt. Bevorzugt wird eine stehende oder liegende Anordnung eines flach ausgebildeten Vorratsbehälters.

Besonders vorteilhaft ist es, wenn die - insbesondere elektrisch angetriebene - Pumpe in oder an dem Vorratsbehälter integriert ist. Durch dieses Merkmal wird die Montage der Sprüheinrichtung abermals vereinfacht und beschleunigt, nachdem eine gesonderte Befestigung der Pumpe an dem Streckenkontrollfahrzeug entbehrlich ist.

Das mit den Sprühdüsen bestückte Sprührohr ist bevorzugt an, unter- oder innerhalb der hinteren Stoßstange des Streckenkontrollfahrzeuges quer zur Fahrtrichtung angeordnet. Diese Anordnung gestattet einerseits eine besonders einfache Montage, andererseits ist das Sprührohr geschützt und verdeckt untergebracht. Zudem wird, anders als beim Aufsprühen des Auftaumittels vor dem Fahrzeug, der auf die Fahrbahn aufgebrachte Film aus Salzlauge nicht sofort wieder von den Rädern des Fahrzeuges verdrängt und aufgeschleudert.

Die an dem Sprührohr angeordneten Sprühdüsen sind zweckmäßigerweise unabhängig voneinander jeweils mittels eines Elektromagnetventils zu- bzw. abschaltbar. Hierdurch wird die Flexibilität beim Einsatz der Sprüheinrichtung erhöht, indem das flüssige Auftaumittel gezielt eingesetzt werden kann, beispielsweise nur am rechten, im Schatten liegenden Fahrbahnrand. Gleichzeitig wird, nachdem eine Anpassung der Sprühbreite und somit des ausgebrachten Auftaumittels an die örtlichen Gegebenheiten möglich ist, die Umwelt geschont und die maximale Sprühstrecke vergrößert.

Zur Betätigung der Pumpe ist in dem Fahrerhaus des Streckenkontrollfahrzeuges zweckmäßigerweise ein Steuerpult angeordnet, mit welchem vorteilhaft auch die Fördermenge der Pumpe eingestellt werden kann, wobei bevorzugt eine wegeabhängige Mengenregelung infrage kommt. Auch die Elektromagnetventile der individuell zu- und abschaltbaren Sprühdüsen werden zweckmäßigerweise von dem Steuerpult im Fahrerhaus aus betätigt.

Im folgenden wird die Erfindung anhand der Zeichnung näher erläutert. Es zeigt
- Fig. 1: ein erfindungsgemäßes Streckenkontrollfahrzeug mit Sprüheinrichtung, wobei der Vorratsbehälter in Unterfluranordnung vorgesehen ist, in Seitenansicht,
- Fig. 2: das Fahrzeug gemäß Fig. 1 in der Draufsicht,
- Fig. 3: ein Streckenkontrollfahrzeug nach der Erfindung, wobei der Vorratsbehälter im Inneren des geschlossenen Aufbaus vorgesehen ist, und
- Fig. 4: eine Draufsicht auf das Fahrzeug gemäß Fig. 3.

Das Streckenkontrollfahrzeug 1 gemäß den Fig. 1 bis 4 besteht aus einem geschlossenen Kastenwagen. Bei der Ausgestaltung gemäß den Fig. 1 und 2 ist in seinem Heckbereich, d.h. hinter der Hinterachse unterhalb des Unterbodens ein Vorratsbehälter 2 für Salzlauge angebracht. Dazu sind an der Unterseite des Unterbodens Befestigungspunkte 3 vorgesehen, welche eine rasche Montage und Demontage des Vorratsbehälters gestatten. An dem Vorratsbehälter 2 ist seitlich eine elektrisch angetriebene Pumpe 4 installiert, welche über eine Saugleitung 5 mit dem Vorratsbehälter 2 und über eine Druckleitung 6 mit dem Sprührohr 7 in Verbindung steht.

Am Sprührohr 7 sind vier Sprühdüsen 8 angeordnet, welche nach hinten, unten gerichtet sind. Die beiden inneren Sprühdüsen sind dabei gerade nach hinten gerichtet, während die beiden äußeren Sprühdüsen seitwärts, auswärts gerichtet sind. Jeder Sprühdüse 8 ist dabei ein Elektromagnetventil 9 zugeordnet, mittels welchem die Zufuhr von Salzlauge zu der entsprechenden Sprühdüse ein- und ausgeschaltet werden kann.

Im Fahrerhaus des Streckenkontrollfahrzeuges ist ein Steuerpult 10 angeordnet. Von dem Steuerpult aus kann einerseits über eine Pumpensteuerleitung 11 die Pumpe 4 ein- und ausgeschaltet sowie der Durchsatz reguliert werden. Mittels der Düsensteuerleitung 12 kann vom Steuerpult 10 aus jede der vier Sprühdüsen 8 zu- bzw. abgeschaltet werden, wodurch die Sprühbreite gesteuert werden kann.

Der Vorratsbehälter 2 wird über einen - nicht dargestellten - Stutzen an seiner Rückwand befüllt. Zum Ablassen der beim Einsatz des Streckenkontrollfahrzeuges nicht verwendeten Salzlauge ist am Boden des Vorratsbehälters eine - ebenfalls nicht dargestellte - Ablaßöffnung vorgesehen.

Das Streckenkontrollfahrzeug gemäß den Fig. 3 und 4 unterscheidet sich von demjenigen gemäß den Fig. 1 und 2 lediglich durch die andersartige Anordnung des Vorratsbehälters 2 samt der angebauten Einheit aus der Pumpe 4 und dem diese antreibenden Elektromotor. Und zwar ist bei dem Streckenkontrollfahrzeug gemäß den Fig. 3 und 4 der Vorratsbehälter im Inneren des geschlossenen Kastenaufbaus unmittelbar an der Rückwand der Fahrerkabine angeordnet. Die Druckleitung 6 wird am Rand der Ladefläche nach hinten geführt. Sie tritt im hinteren Bereich der Ladefläche nach unten durch den Boden hindurch ins Freie, so daß das letzte Ende der Druckleitung vor dem in der hinteren Stoßstange angeordneten Sprührohr 7 außerhalb des Fahrzeuges verläuft.

Ob die Anordnung des Vorratsbehälters gemäß den Fig. 1 und 2 oder diejenige gemäß den Fig. 3 und 4 im Einzelfall die günstigere ist, hängt unter anderem von der üblichen Nutzung des Laderaumes ab. Wird häufig eine schwere Ausrüstung transportiert, kann die Anordnung gemäß den Fig. 3 und 4 zu einer günstigeren Gewichtsverteilung führen; spielt die Gewichtsverteilung nur eine untergeordnete Rolle, ist die Anordnung gemäß den Fig. 1 und 2 im allgemeinen zu bevorzugen, weil sie zu keinerlei Verringerung des Laderaumes im Inneren des Kastenaufbaus führt. In beiden Fällen ist ein ungehinderter Zugang zum Inneren des Laderaumes durch die Hecktür möglich.

## Patentansprüche

1. Kraftfahrzeug mit einer Vorrichtung zum Ausbringen von flüssigem Auftaumittel auf Verkehrsflächen, wobei die Vorrichtung einen Vorratsbehälter (2) für flüssiges Auftaumittel, eine Pumpe (4) sowie ein Leitungssystem (5, 6, 7) mit an einem Sprührohr (7) angeordneten Sprühdüsen (8) umfaßt,
dadurch gekennzeichnet, daß
- das Kraftfahrzeug ein Streckenkontrollfahrzeug (1) mit einem geschlossenen Aufbau ist,
- daß der Vorratsbehälter ein solches Volumen und die gesamte Vorrichtung mit gefülltem Vorratsbehälter ein solches Gewicht besitzt, daß die Ladefläche bzw. und die Nutzlast des Streckenkontrollfahrzeuges ohne die Vorrichtung durch deren Einbau um nicht mehr als 50 % reduziert werden,
- daß der Vorratsbehälter am Streckenkontrollfahrzeug in Unterfluranordnung montiert oder platzsparend auf der Ladefläche angeordnet ist, ohne die Zugänglichkeit zur verbleibenden Ladefläche zu behindern,
- daß die übrigen Komponenten der Vorrichtung am Streckenkontrollfahrzeug derart angeordnet sind, daß sie den Zugang zu der verbleibenden Ladefläche nicht behindern, und
- daß an der Vorrichtung bzw. ihren Komponenten und an dem Streckenkontrollfahrzeug Befestigungsmittel (3) vorgesehen sind, welche die Schnellmontage der Vorrichtung an dem Streckenkontrollfahrzeug ermöglichen.

2. Kraftfahrzeug nach Anspruch 1,
dadurch gekennzeichnet,
daß das Sprührohr (7), welches die Sprühdüsen (8) trägt, an, unter- oder innerhalb der hinteren Stoßstange quer zur Fahrtrichtung angeordnet ist.

3. Kraftfahrzeug nach Anspruch 1,
dadurch gekennzeichnet,
daß in seinem Fahrerhaus ein Steuerpult (10) zur ferngesteuerten Betätigung der Pumpe (4) angeordnet ist.

4. Kraftfahrzeug nach Anspruch 3,
dadurch gekennzeichnet,
daß die Sprühdüsen (8) unabhängig voneinander mittels jeweils eines Elektromagnetventils (9) zu- bzw. abschaltbar sind und daß die Elektromagnetventile (9) von dem Steuerpult (10) im Fahrerhaus aus gesteuert werden können.

5. Kraftfahrzeug nach Anspruch 1,
dadurch gekennzeichnet,
daß der Vorratsbehälter (2) an dem Streckenkontrollfahrzeug (1) in Unterfluranordung montiert ist.

6. Kraftfahrzeug nach Anspruch 1,
dadurch gekennzeichnet,
daß die Pumpe (4) in den Vorratsbehälter (2) integriert angeordnet oder direkt an diesem angebaut ist.

7. Kraftfahrzeug nach Anspruch 1,
dadurch gekennzeichnet,
daß der Vorratsbehälter (2) im Inneren eines geschlossenen Aufbaus des als Kastenwagen ausgebildeten Streckenfahrzeuges angeordnet ist.

8. Sprühvorrichtung zum Ausbringen von flüssigem Auftaumittel auf Verkehrsflächen von einem Kraftfahrzeug aus, umfassend einen Vorratsbehälter (2), eine Pumpe (4) sowie ein Leitungssystem (5, 6, 7) mit in einem Sprührohr (7) angeordneten Sprühdüsen (8),
dadurch gekennzeichnet,
daß an der Sprühvorrichtung bzw. ihren Komponenten Befestigungsmittel zu ihrer Schnellmontage an einem Streckenkontrollfahrzeug vorgesehen sind und daß die Pumpe (4) in den Vorratsbehälter (2) integriert angeordnet ist.

9. Sprühvorrichtung nach Anspruch 8,
dadurch gekennzeichnet,
daß die Befestigungsmittel zu einer Schnellmontage der Sprühvorrichtung an dem Streckenkontrollfahrzeug in Unterfluranordnung vorgesehen sind.

10. Sprühvorrichtung nach Anspruch 8,
dadurch gekennzeichnet,
daß jeder Sprühdüse (8) ein Elektromagnetventil (9) zugeordnet ist.

11. Sprühvorrichtung nach Anspruch 10,
dadurch gekennzeichnet,
daß ein Steuerpult (10) vorgesehen ist, welches mit der Pumpe (4) über eine Pumpensteuerleitung (11) und mit den Elektromagnetventilen (9) über eine Düsensteuerleitung (12) verbunden ist.

## Claims

1. Motor vehicle with an apparatus for applying a liquid de-icing agent to road surfaces, the apparatus comprising a storage container (2) for liquid de-icing agent, a pump (4) as well as a pipe system (5, 6, 7) with spray nozzles (8) disposed on a spray pipe (7), characterized in that the motor vehicle is a roadway checking vehicle (1) with a closed structure, that the storage container has such a volume and the entire apparatus with the full storage container has such a weight that the loading area respectively and the payload of the roadway checking vehicle without the apparatus are reduced by not more than 50% due to its installation, that the storage container is mounted on the roadway checking vehicle in an under-floor arrangement or is arranged in a space-saving manner on the loading area, without impeding accessibility to the remaining loading area, that the remaining components of the apparatus are arranged on the roadway checking vehicle so that they do not impede access to the remaining loading area and that provided on the apparatus or its components and on the roadway checking vehicle are attachment means (3), which facilitate the rapid assembly of the apparatus on the roadway checking vehicle.

2. Motor vehicle according to Claim 1, characterized in that the spray pipe (7), which supports the spray nozzles (8), is located below or inside the rear bumper transversely with respect to the direction of travel.

3. Motor vehicle according to Claim 1, characterized in that located in its driver's cab is a control desk (10) for the remotely controlled actuation of the pump (4).

4. Motor vehicle according to Claim 3, characterized in that the spray nozzles (8) can be switched on and off independently of each other by means of respectively one solenoid valve (9) and that the solenoid valves (9) can be controlled from the control desk (10) in the driver's cab.

5. Motor vehicle according to Claim 1, characterized in that the storage container (2) is mounted on the roadway checking vehicle (1) in an underfloor arrangement.

6. Motor vehicle according to Claim 1, characterized in that the pump (4) is integrated in the storage container (2) or attached directly thereto.

7. Motor vehicle according to Claim 1, characterized in that the storage container (2) is located inside a closed structure of the roadway vehicle constructed as a box-type truck.

8. Spray device for applying liquid de-icing agent to road surfaces from a motor vehicle, comprising a storage container (2), a pump (4) as well as a pipe system (5, 6, 7) with spray nozzles (8) located in a spray pipe (7), characterized in that provided on the spray device or its components are attachment means for its rapid mounting on a roadway checking vehicle and that the pump (4) is arranged to be integrated in the storage container (2).

9. Spray device according to Claim 8, characterized in that the attachment means for a rapid mounting of the spray device on the roadway checking vehicle are provided in an underfloor arrangement.

10. Spray device according to Claim 8, characterized in that associated with each spray nozzle (8) is a solenoid valve (9).

11. Spray device according to Claim 10, characterized in that a control desk (10) is provided, which is connected to the pump (4) by way of a pump control line (11) and to the solenoid valves (9) by way of a nozzle control line (12).

## Revendications

1. Véhicule automobile, comportant un dispositif pour répandre un produit antigel liquide sur des surfaces de circulation, le dispositif comprenant un réservoir de stockage (2) pour le produit antigel liquide, une pompe (4) ainsi qu'un système de conduites (5,6,7), avec des buses de pulvérisation (8) disposées sur un tube de pulvérisation (7), caractérisé en ce que:
- le véhicule automobile est un véhicule à contrôle de trajectoire (1), à construction fermée,
- le réservoir de stockage présente un volume tel et l'ensemble du dispositif avec le réservoir de stockage plein présente un poids tel que la surface de chargement, respectivement et la charge utile du véhicule à contrôle de trajectoire ne comportant pas le dispositif ne sont pas réduits de plus de 50 % une fois son montage effectué,
- le réservoir de stockage est monté sur le véhicule à contrôle de trajectoire, sous le plancher ou disposé sur la surface de chargement d'une manière économisant de la place, sans entraver l'accessibilité au reste de cette surface,
- le reste des composants du dispositif est disposé sur le véhicule à contrôle de trajectoire de telle façon qu'ils n'entravent pas l'accès à la surface de chargement restante et
- des moyens de fixation (3) permettant le montage rapide du dispositif sur le véhicule à contrôle de trajectoire sont prévus sur le dispositif, respectivement ses composants et sur le véhicule à contrôle de trajectoire.

2. Véhicule automobile selon la revendication 1, caractérisé en ce que le tube de pulvérisation (7) portant les buses de pulvérisation (8) est disposé sur, sous, ou à l'intérieur du parechocs arrière, transversalement par rapport à la direction du roulement.

3. Véhicule automobile selon la revendication 1, caractérisé en ce qu'un pupitre de commande (10) servant à l'actionnement télécommandé de la pompe (4) est disposé dans sa cabine de conducteur.

4. Véhicule automobile selon la revendication 3, caractérisé en ce que les buses de pulvérisation (8) peuvent être mises en et hors service indépendamment les unes des autres, chacune au moyen d'une électrovanne (9), et les électrovannes (9) pouvant être commandées depuis le pupitre de commande (10) situé dans la cabine du conducteur.

5. Véhicule automobile selon la revendication 1, caractérisé en ce que le réservoir de stockage (2) est monté sur le véhicule à contrôle de trajectoire (1), sous le plancher.

6. Véhicule automobile selon la revendication 1, caractérisé en ce que la pompe (4) est intégrée dans le réservoir de stockage (4) ou directement montée sur celui-ci.

7. Véhicule automobile selon la revendication 1, caractérisé en ce que le réservoir de stockage (2) est disposé à l'intérieur d'une structure fermée du véhicule à contrôle de trajectoire, réalisé sous forme de camionnette fermée.

8. Dispositif de pulvérisation pour épandre un produit antigel liquide sur des surfaces de circulation, depuis un véhicule automobile, comprenant un réservoir de stockage (2), une pompe (4) ainsi qu'un système de conduites (5,6,7), avec des buses de pulvérisation (8) disposées dans un tube de pulvérisation (7), caractérisé en ce que des moyens de fixation sont prévus sur le dispositif de pulvérisation, respectivement sur ses composants, en vue d'un montage rapide sur un véhicule à contrôle de trajectoire et que la pompe (4) est intégrée dans le réservoir de stockage (4).

9. Dispositif de pulvérisation selon la revendication 8, caractérisé en ce que les moyens de fixation sont prévus pour obtenir un montage rapide sous plancher du dispositif de pulvérisation sur le véhicule à contrôle de trajectoire.

10. Dispositif de pulvérisation selon la revendication 8, caractérisé en ce qu'une électrovanne (9) est associée à chaque buse de pulvérisation (8).

11. Dispositif de pulvérisation selon la revendication 11, caractérisé en ce qu'est prévu un pupitre de commande (10), relié à la pompe (4), par l'intermédiaire d'une ligne de commande de pompe (11) et relié aux électrovannes (9) par l'intermédiaire d'une ligne de commande de buses (12).
